# EUROPÄISCHE PATENTSCHRIFT

(11) **EP 0 976 137 B1**
(45) Veröffentlichungstag und Bekanntmachung des Hinweises auf die Patenterteilung: **04.12.2002**
(21) Anmeldenummer: 98919191.1
(22) Anmeldetag: 31.03.1998
(51) Int. Cl.: H01H 50/18

(54) **ELEKTROMAGNETISCHES RELAIS**
ELECTROMAGNETIC RELAY
RELAIS ELECTROMAGNETIQUE

(30) Priorität: 16.04.1997 DE 19715914
(43) Veröffentlichungstag der Anmeldung: 02.02.2000
(73) Patentinhaber: Tyco Electronics Austria GmbH, 1210 Wien (AT)
(72) Erfinder: REITER, Klaus, A-3830 Waidhofen (AT)
(74) Vertreter: Klunker . Schmitt-Nilson . Hirsch
(86) Internationale Anmeldenummer: EP9801854
(87) Internationale Veröffentlichungsnummer: WO98047163

(56) Entgegenhaltungen:
- EP-A- 0 375 398
- DE-A- 3 150 301
- US-A- 3 825 865
- US-A- 4 025 884
- US-A- 5 070 315

## Beschreibung

Die Erfindung betrifft ein elektromagnetisches Relais mit folgenden Merkmalen:
- einer Spule mit Spulenkörper und Wicklung,
- einem L-förmigen Kern, dessen Längsschenkel sich durch eine axiale Ausnehmung des Spulenkörpers erstreckt und dessen Querschenkel senkrecht dazu an einer ersten Stirnseite der Spule liegt,
- einem L-förmigen Anker, der mit einem Ende an einem ersten Ende des Kerns gelagert und mit seinem anderen Ende gegenüber dem zweiten Ende des Kerns einen Arbeitsluftspalt bildet, derart, daß Kern und Anker bei geschlossenem Arbeitsluftspalt annähernd ein Rechteck formen, wobei durch Spule, Kern und Anker ein Magnetsystem gebildet ist,
- einem Grundkörper aus Isolierstoff, der auf der dem Anker gegenüberliegenden Seite der Spule mit dem Magnetsystem verbunden ist und in welchem mindestens ein feststehendes Kontaktelement und mindestens eine mit diesem zusammenwirkende Kontaktfeder als bewegliches Kontaktelement enthalten sind, wobei die Kontaktelemente jeweils mit Anschlußelementen verbunden sind, und
- einem die Ankerbewegung auf die mindestens eine Kontaktfeder übertragenden Schieber.

In DE 1 764 256 A1 ist ein Relais der eingangs genannten Art beschrieben. Jedoch hebt sich dieses Relais von der eingangs genannten Art durch die Anordnung des Grundkörpers sowie der Kontakt- und Anschlußelemente ab. Die dortige Anordnung erschwert einen modularen Relaisaufbau, woraus sich deutliche produktionstechnische Nachteile ergeben. Des weiteren weist der die Kontaktelemente aufnehmende Grundkörper des Relais keine speziellen Merkmale zur Isolierung der einzelnen Kontaktelemente voneinander auf, was insbesondere für mehrpolige Ausführungsformen des Relais ungünstig ist.

Das Ziel der Erfindung besteht darin, konstruktive Vorkehrungen insbesondere für mehrpolige Relais zu realisieren, die einen automatisierten Produktionsablauf vereinfachen und eine toleranzarme Montage des Magnetsystems am Grundkörper sowie eine präzise Führung des Schiebers ermöglichen, der Rückstellfeder und des Ankers sowie eine verbesserte Einhängung des Betätigungsmechanismus. Dabei gilt dem modularen Aufbau des Relais besondere Aufmerksamkeit. Darüberhinaus wird eine kompakte Bauform für mehrpolige Ausführungen des Relais angestrebt.

Erfindungsgemäß wird dieses Ziel dadurch erreicht, daß der Grundkörper als im wesentlichen flacher Sockel parallel zur Spulenachse unterhalb der Spule angeordnet ist, daß sich die mindestens eine Kontaktfeder zwischen der Spule und dem Sokkel parallel zur Spulenachse erstreckt, während die Anschlußelemente senkrecht dazu durch den Sockel nach außen geführt sind, daß der Anker mit seinem Querschenkel auf dem freien Ende des Längsschenkels am Kern gelagert ist, daß sich der Längsschenkel des Ankers oberhalb der Spule erstreckt, daß der Querschenkel des Kerns nach oben eine Polfläche zur Bildung des Arbeitsluftspaltes aufweist, und daß das Magnetsystem im Bereich des Kernquerschenkels seitliche Befestigungsfortsätze besitzt, die mit nach oben angeformten Ansätzen des Sockels ineinandergreifen.

In einer vorteilhaften Ausgestaltung sind die den Arbeitsluftspalt bildenden Endabschnitte von Ankerlängsschenkel und Kernquerschenkel T-förmig verbreitert, wodurch der magnetische Widerstand im Bereich des Arbeitsluftspaltes verringert ist.

Für die Gestaltung der Befestigungsfortsätze besteht einerseits die Möglichkeit, daß die Befestigungsfortsätze des Magnetsystems an den Außenkanten eines Spulenflasches angeformt sind. Zweckmäßigerweise ist der Spulenflansch zu wählen, der am nächsten zum Arbeitsluftspalt liegt. Diese Ausführung erweist sich aus werkzeugtechnischen Gründen als vorteilhaft, da sich die Befestigungsfortsätze auf einfache weise in einer geforderten Genauigkeit herstellen lassen.

Alternativ besteht die Möglichkeit, die Befestigungsfortsätze nach unten weisend seitlich am Querschenkel des Kerns auszubilden. In vorteilhafter Ausgestaltung sind die Befestigungsfortsätze am Kerns beiderseits von dessen verbreiterten Endabschnitt ausgehend nach unten angeformt. Darüberhinaus sind bei beiden Alternativen die Befestigungsfortsätze hakenförmig gestaltet, beispielsweise als Schnappnasen, so daß diese mit an den Ansätzen des Sockels angeformten Ausnehmungen verastbar sind, wodurch Magnetsystem und Sockel in einer Art von Preßsitz miteinander verbunden sind. Zum einen trägt dies zu einer Versteifung des Gesamtsystems bei, andererseits ist kein zusätzlicher Aufwand zur Befestigung des Magnetsystems am Sockel notwendig.

Des weiteren sind im Sockel Befestigungskammern für Flanschfortsätze des Spulenkörpers angeformt, welche Steckkanäle zur Befestigung von Wicklungsanschlußelementen aufweisen, so daß die Flanschfortsätze im Bereich der Ankerlagerung in den Befestigungskammern durch Einstecken befestigt sind. Darüber hinaus ist am Sockel ein Auflagestift ausgebildet, der mit einer Rastnase versehen ist. Diese Rastnase ist mit einem Quersteg verhakt, welcher zwischen den Flaschfortsätzen am Spulenkörper angeformt ist, so daß eine zusätzliche Befestigung von Sockel und Magnetsystem realisiert ist.

Der Vorteil der genannten Merkmale liegt darin, daß der Abstand der Kontakte zum Arbeitsluftspalt toleranzarm eingestellt ist, dadurch daß der Kern bzw. der Spulenkörper unmittelbar mit dem Sockel als Kontaktträger verbunden ist. Auf diese Weise wird eine Summierung von Toleranzen vermieden. Durch die äußerst toleranzarme Anordnung von Magnetsystem und Sockel zueinander wird nicht nur eine präzise Führung des Schiebers erreicht, sondern auch eine genaue Definition des Überhubes für die Kontaktelemente ermöglicht.

Vorteilhafterweise erfolgt die Betätigung der Kontaktfedern über einen an den Anker gekoppelten im wesentlichen U-förmigen Schieber, welcher mit seinen Seitenarmen das Magnetsystem umgreift, und dessen Mittelabschnitt auf die Kontaktfedern einwirkt. Ferner sind an der Unterkante des Mittelabschnitts des Schiebers nach unten weisende Betätigungselemente angeformt. Die Anzahl der Betätigungselemente entspricht der Anzahl der im Relais enthaltenen Kontaktsätze, bestehend aus einer Kontaktfeder und mindestens einem Gegenkontaktelement. Die Betätigungselemente lassen sich auf einfache Weise an das vorzugsweise als Kunststoff-Formteil gefertigte Betätigungselement ohne nennenswerten Mehraufwand anformen. Die Betätigungselemente ragen am Sockel in Kontaktkammern hinein, in denen die Kontaktsätze angeordnet sind. Durch die Seitenwände der Kontaktkammern sind die einzelnen Kontaktsätze voneinander isoliert. Zudem lassen sich auf diese Weise für die Isolation der Kontaktsätze hinreichend hohe Seitenwände der Kontaktkammern bei kompakter Bauform des Relais realisieren. Somit sind wirksame Vorkehrungen zur Isolation der einzelnen Kontaktsätze auf einfache Weise in das Relais integriert. Außerdem ergibt sich durch die Wahl der Höhe der Betätigungselemente eine weitere Möglichkeit, den Überhub zu definieren.

In den Seitenwänden der Kontaktkammern vorgesehene Aussparungen für den Mittelabschnitt des Schiebers verbessern dessen Führung nochmals. Zur Führung des Schiebers ist beidseitig am Sockel jeweils ein Paar von nach oben weisenden Führungsschienen angebracht, welches einen an der Außenkante eines Schieberseitenarms angeformten nach außen ragenden Führungszapfen umgreift und diesen bei der Auf- und Abbewegung des Schiebers gegen seitliches Verrücken sichert.

In einer vorteilhaften Ausgestaltung des eingangs genannten Relais ist eine U-förmige Ankerfeder vorgesehen, welche mit einem ersten Arm auf dem Ankerlängsschenkel befestigt ist, im Mittelabschnitt annähernd parallel zum Ankerquerschenkel angeordnet ist und mit dem zweiten Arm in einer Ausnehmung zwischen Kern und Spulenkörper parallel zum Kernlängsschenkel befestigt ist. Die Ausnehmung zwischen Kern und Spulenkörper ist am besten in Form eines abgesetzten Freiraums am Spulenkörper angeformt. Des weiteren ist der zweite Arm der Ankerfeder, der in die Ausnehmung zwischen Spulenkörper und Kern eingesteckt ist, vorzugsweise mit einer Rastnase ausgestattet, welche in einer Prägung direkt oberhalb im Kern eingehakt ist. Dadurch ist eine unbeabsichtigte Demontage von Ankerfeder einschließlich des mit ihr fest verbundenen Ankers einerseits und Spulenkörper mit darin angeordnetem Kern andererseits nicht ohne weiteres möglich. Die Rastnase ist beispielsweise durch Stanzung aus dem Federblech und anschließendem Umbiegen herzustellen, so daß sie sich kraft- und formschlüssig an die im Kern befindliche Prägung anpaßt. Zusätzlich ist die Fixierung der Ankerfeder durch den in den Sockel integrierten Auflagestift verbessert, welcher der Höhenpositionierung des Magnetsystems im Bereich der Spulenanschlußseite dient.

Durch die genannten vorteilhaften konstruktiven Merkmale des erfindungsgemäßen Relais ergibt sich ein sehr einfacher Montageablauf, der sich zudem ohne großen Werkzeugaufwand oder spezialisierte Arbeitskräfte bewerkstelligen läßt. Der Sockel wird mit den Kontakt- und Anschlußelementen vorzugsweise gleichzeitig zur Montage des Magnetsystems bestückt. Dabei erweist sich die Ausbildung von Befestigungs- und Kontaktkammern am Sockel, welche in diesem Zusammenhang als Stecktaschen für die aufzunehmenden Komponenten dienen, als weiterer Vorteil. Die Ankerfeder wird vorzugsweise vorab am Anker befestigt. Bei der Montage des Magnetsystems wird vorzugsweise zuerst der Kern axial in den Spulenkörper eingeschoben, bis der Querschenkel des Kerns an einer Stirnseite des Spulenkörpers anliegt. Darauf wird der die Rastnase enthaltende Arm der Ankerfeder in die Ausnehmung zwischen Spulenkörper und Kern eingeführt, bis sich die Rastnase in der im Kern vorgesehenen Prägung festhakt. Zweckmäßigerweise wird dann der Schieber von unten her an den Ankerfederlappen eingehängt, womit die Montage des Magnetsystems einschließlich der Ankopplung des Schiebers abgeschlossen ist. Im letzten Montageschritt werden lediglich Magnetsystem und Sockel mittels der erfindungsgemäßen Befestigungselemente miteinander verbunden.

Die Erfindung wird nachfolgend an Ausführungsbeispielen anhand der Zeichnung näher erläutert. Es zeigt
Figur 1 ein erfindungsgemäßes Relais in dreipoliger Ausführung in perspektivischer Darstellung,
Figur 2 ein Magnetsystem mit eingesteckten Wicklungsanschlußelementen in perspektivischer Darstellung,
Figur 3 einen mit Kontaktsätzen bestückten Sockel in perspektivischer Darstellung,
Figur 4 ein Magnetsystem ohne Wicklung im Längsschnitt und
Figur 5 ein erfindungsgemäßes Relais mit am Spulenflansch angeformten Befestigungsfortsätzen.

Das erfindungsgemäße Relais besteht in seinen Hauptkomponenten aus einem montiertem Magnetsystem 1, einem am Anker eingehängten U-förmigen Schieber 8, einem Sockel 6, durch Kontaktfedern 71 und Gegenkontaktelemente 72 gebildeten Kontaktsätzen und Wicklungs- 74 und Kontaktanschlußelementen 73 (Figur 1). Die Anschlußelemente sind senkrecht durch den Sokkel 6 nach außen geführt. Zur Erhöhung der magnetischen Leitfähigkeit im Arbeitsluftspalt zwischen Joch 33 und Polfläche 43 des Ankers 4 sind Joch 33 und Polfläche 43 im Verhältnis zu Anker 4 bzw. Kern 3 verbreitert ausgeführt.

An der Unterseite des Joches 33 sind im Bereich der Verbreiterung Befestigungsfortsätze 34 in Form von Schnappzapfen angeformt, die mit Ausnehmungen 62 im Sockel 6 verhakt sind (Figur 1). Zusätzlich sind Magnetsystem 1 und Sockel 6 durch eine Rastnase 68 an einem Auflagestift 67 und einen Quersteg 25 zwischen zwei Flanschfortsätzen 22 miteinander verbunden (Figur 2 und Figur 3). Figur 5 zeigt die alternative Gestaltung der Befestigungsfortsätze 34, die in diesem Fall an den Außenkanten eines Spulenflansches 21 in der Nähe des Arbeitsluftspaltes ausgebildet sind.

Am unteren Ende der Seitenarme 81 des Schiebers 8 sind seitlich nach außen ragende Führungszapfen 84 angeformt. Diese Führungszapfen 84 werden durch am Sockel 6 vorgesehene Führungsschienen 66 geführt, welche die Führungszapfen 84 paarweise seitlich umgreifen und formschlüssig an diesen anliegen. Dadurch ist der Schieber 8 insbesondere bei der Umlenkung der Ankerbewegung auf die Kontaktfedern 71 gegen seitliches Verrücken gesichert (siehe dazu auch Figur 2 und Figur 3). Durch die Festlegung der Anbringungshöhe von Führungszapfen 84 und Führungsschienen 66 läßt sich in Zusammenhang mit der Spezifikation der Tiefe des durch zwei Führungsschienen 66 gebildeten Spaltes die maximale Auslenkung der Kontaktfedern 71 festsetzen, wodurch der Überhub für die Kontaktfedern 71 definiert werden kann. Anhand von Figur 3 sind die im Sokkel 6 ausgeformten Kontaktkammern 63, welche die aus Kontaktfedern 71 und Gegenkontaktelementen 72 bestehenden Kontaktsätze aufnehmen, zu erkennen. Durch die hochgezogenen Seitenwände der Kontaktkammern 63 sind die einzelnen Kontaktsätze des dreipoligen Relais voneinander isoliert. Die in den Seitenwänden der Kontaktkammern 63 eingelassenen Aussparungen 64 dienen ebenfalls einer verbesserten Führung des Schiebers 8 im Bereich des Mittelabschnitts 82. Ferner sind zur Platzeinsparung am Mittelabschnitt 82 des Schiebers 8 angeformte Betätigungselemente 83 vorgesehen, welche in die einzelnen Kontaktkammern 63 hineinragen (Figur 2).

Figur 2 zeigt ferner die Befestigung der Wicklungsanschlußelemente 74, welche an ihrem oberen Ende in im Flanschfortsatz 22 enthaltene Steckkanäle 23 eingesteckt sind. Um die Positionierung im Sockel 6 der Wicklungsanschlußelemente 74 bei der Montage zu erleichtern, sind die Wicklungsanschlußelemente 74 im Mittelbereich abgekröpft. Mit ihrem freien Ende ragen die Wicklungsanschlußelemente 74 senkrecht durch die Grundebene des Sockels 6 hindurch.

Figur 4 zeigt diejenigen Komponenten des Magnetsystems 1, welche der Befestigung der Ankerfeder 5 dienen. Im Spulenkörper 2 ist deutlich der flache quaderförmige Freiraum 24 zu erkennen, der einen Arm der Ankerfeder 5 aufnimmt. Der in den Freiraum 24 eingesteckte Arm der Ankerfeder 5 enthält eine Rastnase 51, die in eine Prägung 35 an der Unterseite des Kerns 3 eingehakt ist. Der oberhalb des Ankerlängsschenkels 41 liegende Arm der Ankerfeder 5 ist über am Ankerlängsschenkel 41 angebrachte Nietwarzen 44 mit dem Anker 4 fest verbunden, so daß dieser durch die Ankerfeder 5 vorgespannt und zugleich gelagert ist.

Aus den hier dargestellten Ausgestaltungsmöglichkeiten resultiert eine sehr kompakte Bauweise für ein mehrpoliges Relais, wobei in diese Relaisausführung hinreichend bemessene Isolationselemente für die einzelnen Kontaktsätze integriert sind. Zur vollständigen Kapselung des Relais wird eine aus Isolierstoff bestehende Schutzkappe, welche bei der Beschreibung der Ausführungsbeispiele hier nicht explizit dargestellt ist, von oben über die Anordnung, bestehend aus Magnetsystem 1 und Sockel 6 gestülpt, so daß das Relais nach außen hin abgekapselt ist.

## Patentansprüche

1. Elektromagnetisches Relais mit folgenden Merkmalen:
- einer Spule mit Spulenkörper (2) und Wicklung,
- einem L-förmigen Kern (3), dessen Längsschenkel (31) sich durch eine axiale Ausnehmung des Spulenkörpers (2) erstreckt und dessen Querschenkel (32) senkrecht dazu an einer ersten Stirnseite der Spule liegt,
- einem L-förmigen Anker (4), der mit einem Ende an einem ersten Ende des Kerns (3) gelagert und mit seinem anderen Ende gegenüber dem zweiten Ende des Kerns (3) einen Arbeitsluftspalt bildet, derart, daß Kern (3) und Anker (4) bei geschlossenem Arbeitsluftspalt annähernd ein Rechteck formen, wobei durch Spule, Kern (3) und Anker (4) ein Magnetsystem (1) gebildet ist,
- einem Grundkörper aus Isolierstoff, der auf der dem Anker gegenüberliegenden Seite der Spule mit dem Magnetsystem (1) verbunden ist und in welchem mindestens ein feststehendes Kontaktelement (72) und mindestens eine mit diesem zusammenwirkende Kontaktfeder (71) als bewegliches Kontaktelement enthalten sind, wobei die Kontaktelemente (71,72) jeweils mit Anschlußelementen (73) verbunden sind, und
- einem die Ankerbewegung auf die mindestens eine Kontaktfeder (71) übertragenden Schieber,
**dadurch gekennzeichnet, daß** der Grundkörper als im wesentlichen flacher Sockel (6) parallel zur Spulenachse unterhalb der Spule angeordnet ist, daß sich die mindestens eine Kontaktfeder (71) zwischen der Spule und dem Sockel (6) parallel zur Spulenachse erstreckt, während die Anschlußelemente (73,74) senkrecht dazu durch den Sockel nach außen geführt sind, daß der Anker (4) mit seinem Querschenkel (42) auf dem freien Ende des Längsschenkels (31) am Kern (3) gelagert ist, daß sich der Längsschenkel (41) des Ankers oberhalb der Spule erstreckt, daß der Querschenkel (32) des Kerns (3) nach oben eine Polfläche zur Bildung des Arbeitsluftspaltes aufweist, und daß das Magnetsystem (1) im Bereich des Kernquerschenkels (32) seitliche Befestigungsfortsätze (34) besitzt, die mit nach oben angeformten Ansätzen (61) des Sockels (6) ineinandergreifen.

2. Relais nach Anspruch 1,
**dadurch gekennzeichnet, daß** der Querschenkel (31) des Kerns (3) und der Längsschenkel (41) des Ankers (4) im Bereich des Arbeitsluftspaltes T-förmig verbreiterte Endabschnitte aufweisen.

3. Relais nach Anspruch 1 oder 2,
**dadurch gekennzeichnet, daß** die Befestigungsfortsätze (34) des Magnetsystems (1) an den Außenkanten eines Spulenflansches (21), welcher am nächsten zum Arbeitsluftspalt liegt, angeformt sind.

4. Relais nach Anspruch 1 oder 2,
**dadurch gekennzeichnet, daß** die Befestigungsfortsätze (34) des Magnetsystems (1) nach unten am Querschenkel (32) des Kerns (3) angeformt sind.

5. Relais nach Anspruch 4,
**dadurch gekennzeichnet, daß** die Befestigungsfortsätze (34) am Kern (3) beiderseits von dem verbreiterten Endabschnitt nach unten angeformt sind.

6. Relais nach einem der Ansprüche 1 bis 5,
**dadurch gekennzeichnet, daß** die Befestigungsfortsätze (34) hakenförmig gestaltet und mit Ausnehmungen (62) der Sockel-Ansätze (61) verrastbar sind.

7. Relais nach einem der Ansprüche 1 bis 6,
**dadurch gekennzeichnet, daß** der Spulenflansch (21) im Bereich der Ankerlagerung Flanschfortsätze (22) aufweist, die in Befestigungskammern (65) des Sockels (6), welche Durchführungen für Wicklungsanschlußelemente (74) enthalten, einsteckbar befestigt sind.

8. Relais nach Anspruch 7,
**dadurch gekennzeichnet, daß** die Flanschfortsätze (22) Steckkanäle (23) zur Befestigung von Wicklungsanschlußelementen (74) aufweisen.

9. Relais nach einem der Ansprüche 1 bis 8,
**dadurch gekennzeichnet, daß** ein U-förmiger Schieber (8) mit zwei Armen (81) das Magnetsystem (1) seitlich umgreift und mit den Enden dieser Arme (81) an den Anker (4) gekoppelt ist, während der Mittelabschnitt (82) des Schiebers (8) unterhalb des Magnetsystems (1) auf mindestens eine Kontaktfeder (71) wirkt.

10. Relais nach einem der Ansprüche 1 bis 9,
**dadurch gekennzeichnet, daß** der Schieber (8) an der Unterkante seines Mittelabschnittes (82) nach unten angeformte Betätigungsnasen (83) entsprechend der Anzahl der Kontaktfedern (71) aufweist.

11. Relais nach einem der Ansprüche 1 bis 10,
**dadurch gekennzeichnet, daß** der Sockel (6) mindestens zwei nebeneinander liegende Kontaktkammern (63) aufweist, in denen jeweils ein Kontaktsatz angeordnet ist, der eine Kontaktfeder (71) und mindestens ein Gegenkontaktelement (72) enthält, wobei die einzelnen Kontaktkammern (63) durch ihre Seitenwände voneinander isoliert sind.

12. Relais nach einem der Ansprüche 1 bis 11,
**dadurch gekennzeichnet, daß** Aussparungen (64) zur Führung des Schiebers (8) in die Seitenwände der Kontaktkammern (63) integriert sind.

13. Relais nach einem der Ansprüche 1 bis 12,
**dadurch gekennzeichnet, daß** der Schieber (8) an beiden Seitenarmen (81) nach außen ragende Führungszapfen (84) aufweist, die jeweils mit einem Paar von am Sockel (6) angeformten Führungsschienen (66) zusammenwirken.

14. Relais nach einem der Ansprüche 1 bis 13,
**dadurch gekennzeichnet, daß** der Anker (4) durch eine U-förmige Ankerfeder (5) gelagert und vorgespannt ist, welche auf dem Längsschenkel (41) des Ankers (4) befestigt ist, dessen Querschenkel (42) umgreift und unterhalb des Kernlängsschenkels (31) zwischen Spulenkörper (2) und Kern (3) fixiert ist.

15. Relais nach einem der Ansprüche 1 bis 14,
**dadurch gekennzeichnet, daß** in den Sokkel (6) ein Auflagestift (67) integriert ist, welcher eine Rastnase (68) aufweist, die mit einem Quersteg (25) zwischen den Flanschfortsätzen (22) am Spulenkörper (2) verrastet ist.

## Claims

1. An electromagnetic relay having the following features:
- a coil with bobbin (2) and winding,
- an L-shaped core (3), the lengthwise arm (31) of which extends through an axial recess in the bobbin (2) and the transverse arm (32) of which lies perpendicularly thereto against a first end of the coil,
- an L-shaped armature (4), which is mounted with one end against a first end of the core (3) and with its other end forms a working air gap relative to the second end of the core (3), in such a way that core (3) and armature (4) form approximately a rectangle when the working air gap is closed, wherein a magnetic system (1) is formed by coil, core (3) and armature (4),
- a base member of insulating material, which is connected with the magnetic system (1) on the opposite side of the coil from the armature and in which are contained at least one stationary contact element (72) and at least one contact spring (71) interacting therewith as a movable contact element, wherein the contact elements (71, 72) are each connected with connection elements (73), and
- a slide transmitting the armature movement to the at least one contact spring (71),
**characterised in that** the base member is arranged as a substantially flat pedestal (6) beneath the coil and parallel to the coil axis, **in that** the at least one contact spring (71) extends between the coil and the pedestal (6) parallel to the coil axis while the connection elements (73, 74) are guided perpendicularly thereto outwards through the pedestal, **in that** the armature (4) is mounted with its transverse arm (42) on the free end of the lengthwise arm (31) of the core (3), **in that** the lengthwise arm (41) of the armature extends above the coil, **in that** the transverse arm (32) of the core (3) comprises at the top a pole face for forming the working air gap, and **in that** the magnetic system (1) has lateral fastening extensions (34) in the area of the transverse core arm (32), which lateral fastening extensions (34) engage with projections (61) formed on the top of the pedestal (6).

2. A relay according to claim 1,
**characterised in that**, in the area of the working air gap, the transverse arm (31) of the core (3) and the lengthwise arm (41) of the armature (4) comprise end portions widened in the shape of a T.

3. A relay according to claim 1 or claim 2,
**characterised in that** the fastening extensions (34) of the magnetic system (1) are formed on the outer edges of a coil flange (21) which is closest to the working air gap.

4. A relay according to claim 1 or claim 2,
**characterised in that** the fastening extensions (34) of the magnetic system (1) are formed in a downwards direction on the transverse arm (32) of the core (3).

5. A relay according to claim 4,
**characterised in that** the fastening extensions (34) are formed on the core (3) downwards on both sides from the widened end portion.

6. A relay according to one of claims 1 to 5,
**characterised in that** the fastening extensions (34) are hook-shaped and may be snapped into recesses (62) in the pedestal projections (61).

7. A relay according to one of claims 1 to 6,
**characterised in that** the coil flange (21) in the area of the armature mounting comprises flange extensions (22), which are insertably fastened in fastening chambers (65) of the pedestal (6), which contain bushings for winding connection elements (74).

8. A relay according to claim 7,
**characterised in that** the flange extensions (22) comprise plug-in channels (23) for securing winding connection elements (74).

9. A relay according to one of claims 1 to 8,
**characterised in that** a U-shaped slide (8) laterally encompasses the magnetic system (1) with two arms (81) and is coupled by the ends of these arms (81) to the armature (4), while the central portion (82) of the slide (8) beneath the magnetic system (1) acts on at least one contact spring (71).

10. A relay according to one of claims 1 to 9, **characterised in that**, on the lower edge of its central portion (82), the slide (8) comprises downwardly formed actuating lugs (83) corresponding in number to the contact springs (71).

11. A relay according to one of claims 1 to 10,
**characterised in that** the pedestal (6) comprises at least two mutually adjacent contact chambers (63), in which in each case one contact set is arranged, which contains one contact spring (71) and at least one counter-contact element (72), wherein the individual contact chambers (63) are insulated from one another by their side walls.

12. A relay according to one of claims 1 to 11,
**characterised in that** recesses (64) for guiding the slide (8) are incorporated into the side walls of the contact chambers (63).

13. A relay according to one of claims 1 to 12,
**characterised in that** the slide (8) comprises outwardly projecting guide pins (84) on the two side arms (81), which guide pins (84) each interact with a pair of guide rails (66) formed on the pedestal (6).

14. A relay according to one of claims 1 to 13,
**characterised in that** the armature (4) is mounted and pretensioned by a U-shaped armature spring (5), which is fastened to the lengthwise arm (41) of the armature (4), encompasses the transverse arm (42) thereof and is fixed beneath the lengthwise core arm (31) between bobbin (2) and core (3).

15. A relay according to one of claims 1 to 14,
**characterised in that** a supporting pin (67) is incorporated into the pedestal (6), which pin (67) comprises a snap-in lug (68) which locks together with a transverse web (25) between the flange extensions (22) on the bobbin (2).

## Revendications

1. Relais électromagnétique comportant les éléments suivants:
- une bobine avec un corps de bobine (2)et un enroulement,
- un noyau en L (3), dont la branche longitudinale (31) s'étend à travers un évidement axial du corps de la bobine (2) et dont la branche transversale (32) est agencée de manière perpendiculaire sur un premier côté frontal de la bobine,
- une armature en L (4), supportée au niveau d'une extrémité sur une première extrémité du noyau (3) et l'autre extrémité correspondante formant par rapport à la deuxième extrémité du noyau (3) un entrefer de travail, le noyau (3) et l'armature (4) formant pratiquement un rectangle lorsque l'entrefer de travail est fermé, la bobine, le noyau (3) et l'armature (4) formant ainsi un système magnétique (1),
- un corps de base composé d'un matériau isolant, relié au niveau du côté de la bobine opposé à l'armature au système magnétique (1), et contenant au moins un élément de contact fixe (72) et au moins un ressort de contact (71) coopérant sous forme d'un élément de contact mobile, les éléments de contact (71, 72) étant respectivement reliés à des éléments de raccordement (73), et
- un coulisseau assurant la transmission du déplacement de l'armature au ressort de contact (71),
**caractérisé en que** le corps de base est agencé sous forme d'un socle essentiellement plat (6), de manière parallèle à l'axe de la bobine, au-dessous de la bobine, qu'au moins un ressort de contact (71) s'étendant entre la bobine et le socle (6), parallèlement à l'axe de la bobine, les éléments de raccordement (73, 74) s'étendant de manière perpendiculaire à travers le socle et vers l'extérieur, l'armature (4) étant supportée avec sa branche transversale (42) sur l'extrémité libre de la branche longitudinale (31) sur le noyau (3), la branche longitudinale (41) de l'armature s'étendant au-dessus de la bobine, la branche transversale (32) du noyau (3) comportant en haut une surface polaire pour l'établissement de l'entrefer de travail, et le système magnétique (1) comportant dans la région de la branche transversale du noyau (32) des extensions de fixation latérales (34), s'engageant dans des épaulements supérieurs (61) du socle (6).

2. Relais selon la revendication 1, **caractérisé en ce que** la branche transversale (31) du noyau (3) et la branche longitudinale (41) de l'armature (4) comportent dans la région de l'entrefer de travail des sections d'extrémité élargies en T.

3. Relais selon les revendications 1 ou 2, **caractérisé en ce que** les extensions de fixation (34) du système magnétique (1) sont agencées sur les bords externes d'une bride de la bobine (21) agencée le plus près de l'entrefer de travail.

4. Relais selon les revendications 1 ou 2, **caractérisé en ce que** les extensions de fixation (34) du système magnétique (1) sont agencées vers le bas sur la branche transversale (32) du noyau (3).

5. Relais selon la revendication 4, **caractérisé en ce que** les extensions de fixation (34) sont agencées sur le noyau (3), des deux côtés de la section d'extrémité élargie, vers le bas.

6. Relais selon l'une des revendications 1 à 5, **caractérisé en ce que** les extensions de fixation (34) ont la forme de crochets et peuvent être engagées par verrouillage dans des évidements (62) des épaulements du socle (61).

7. Relais selon l'une des revendications 1 à 6, **caractérisé en ce que** la bride de la bobine (21) comporte dans la région du support de l'armature des extensions de bride (22) fixées par insertion dans les chambres de fixation (65) du socle (6), contenant des passages de traversée des éléments de raccordement des enroulements (74).

8. Relais selon la revendication 7, **caractérisé en ce que** les extensions de bride (22) comportent des canaux d'insertion (23) en vue de la fixation des éléments de raccordement des enroulements (74).

9. Relais selon l'une des revendications 1 à 8, **caractérisé en ce qu'**un coulisseau en U (8) entoure latéralement le système magnétique avec deux bras (81) et est couplé avec les extrémités de ces bras (81) sur l'armature (4), la section médiane (82) du coulisseau (8) agissant au-dessous du système magnétique (1) sur au moins un ressort de contact (71).

10. Relais selon l'une des revendications 1 à 9, **caractérisé en ce que** le coulisseau (8) comporte au niveau du bord inférieur de sa section médiane (82) des pattes d'actionnement agencées vers le bas (83), dont le nombre correspond au nombre des ressorts de contact (71).

11. Relais selon l'une des revendications 1 à 10, **caractérisé en ce que** le socle (6) comporte au moins deux chambres de contact juxtaposées (63), dans lesquelles est agencé respectivement un groupe de contacts, comprenant un ressort de contact (71) et au moins un élément de contact opposé (72) les différentes chambres de contact (63) étant isolées par leurs parois latérales.

12. Relais selon l'une des revendications 1 à 11, **caractérisé en ce que** des évidements (64) servant au guidage du coulisseau (8) sont intégrés dans les parois latérales des chambres de contact (63).

13. Relais selon l'une des revendications 1 à 12, **caractérisé en ce que** le coulisseau (8) comporte au niveau des deux bras latéraux (81) des chevilles de guidage débordant vers l'extérieur (84), coopérant respectivement avec une paire de rails de guidage (66) agencée sur le socle (6).

14. Relais selon l'une des revendications 1 à 13, **caractérisé en ce que** l'armature (4) est supportée et sollicitée par un ressort d'armature en U (5), fixé sur la branche longitudinale (41) de l'armature (4), entourant la branche transversale correspondante (42) et fixé au-dessous de la branche longitudinale du noyau (31) entre le corps de la bobine (2) et le noyau (3).

15. Relais selon l'une des revendications 1 à 14, **caractérisé en ce que** le socle (6) englobe une goupille de support (67), comportant une patte d'arrêt (68), verrouillée par une traverse (25) entre les extensions de bride (22) sur le corps de la bobine (2).
